# EUROPÄISCHE PATENTSCHRIFT

(11) **EP 0 989 235 B1**
(45) Veröffentlichungstag und Bekanntmachung des Hinweises auf die Patenterteilung: **16.04.2003**
(21) Anmeldenummer: 99111840.7
(22) Anmeldetag: 19.06.1999
(51) Int. Cl.: D21G 9/00, D21F 9/00, D21F 2/00, D21F 7/04

(54) **Bahnführung**
Web guiding system
Systéme de guidage de bande

(30) Priorität: 11.09.1998 DE 19841639
(43) Veröffentlichungstag der Anmeldung: 29.03.2000
(73) Patentinhaber: Voith Paper Patent GmbH, 89522 Heidenheim (DE)
(72) Erfinder: Mittag, Jürgen, 89522 Heidenheim (DE); Bauder, Albrecht, 89551 Königsbronn (DE)

(56) Entgegenhaltungen:
- DE-U- 9 103 056
- FR-A- 1 465 284
- US-A- 5 289 007

## Beschreibung

Die Erfindung betrifft ein Verfahren sowie die dazugehörige Vorrichtung zur Bahnführung, insbesondere in Maschinen zur Herstellung und/oder Veredelung von Faserstoffbahnen wie Papier-, Karton- oder Tissuebahnen angewendet, wobei die Faserstoffbahn in einem Übergabebereich zwischen zwei mitlaufenden, auf jeweils einer anderen Seite der Faserstoffbahn angeordneten Elementen übergeben wird. Eine derartige Bahrführung ist beispielsweise dem Dokument US-A-5 289 007 zu entnehmen.

Insbesondere bei hohen Geschwindigkeiten bereitet die kontrollierte Bahnführung bei der Übergabe zwischen zwei Elementen zunehmend Schwierigkeiten. Dies gilt insbesondere dann, wenn die Oberflächen der Elemente verschieden ausgebildet sind, beispielsweise wenn das übernehmende Element eine geringere Haftung aufweist.

Zu diesem Zweck werden verstärkt Saugvorrichtungen eingesetzt, die hinter dem übernehmenden Element angeordnet sind, was natürlich die Luftdurchlässigkeit dieses Elementes voraussetzt. Von Nachteil ist dabei außerdem, daß die Energie zur Erzeugung des Vakuums nicht unerheblich ist.

Die Aufgabe der Erfindung ist es daher ein einfaches Verfahren sowie die dazugehörige Vorrichtung zur Bahnführung zu entwickeln.

Erfindungsgemäß wurde die Aufgabe dadurch gelöst, daß der Verlauf der Faserstoffbahn nach dem Übergabebereich überwacht und ein falscher Verlauf korrigiert wird. Dies bedeutet für die Vorrichtung, daß zumindest ein vorzugsweise optische Signale erfassender Sensor den Verlauf der Faserstoffbahn nach dem Übergabebereich erfaßt, wobei der Sensor über eine Steuereinheit mit zumindest einer, von ihm aktivierbaren mechanischen Zwangsführung verbunden ist. Die mechanische Zwangsführung wird allerdings vorzugsweise nur nach dem Erkennen eines falschen Verlaufs der Faserstoffbahn aktiviert. Dies spart nicht nur Energie, sondern schont je nach Art der Zwangsführung auch das übergebende Element.

Die Elemente haben dabei die Form von mitlaufenden Bändern, Filzen, Sieben oder von rotierenden Walzen, wobei die Vorrichtung insbesondere bei der Übergabe zwischen verschiedenen Elementen eingesetzt wird. Die Oberfläche der Bänder und Walzen kann glatt, perforiert, blindgebohrt oder strukturiert sein.

Die mechanische Zwangsführung kann dabei als auf die Oberfläche des übergebenden Elementes in Abhängigkeit vom Verlauf der Faserstoffbahn steuerbar einwirkender Schaber und/oder Bürste und/oder Druckluftdüse ausgebildet sein.

Es ist für sich allein oder in Kombination auch möglich, daß die mechanische Zwangsführung als auf die Oberfläche des übernehmenden, luftdurchlässigen Elementes steuerbar einwirkende Saugvorrichtung ausgebildet ist. Dies setzt jedoch insbesondere bei Bändern und Walzenmänteln eine Perforation voraus.

Die Zwangsführungen erstrecken sich im allgemeinen quer zur Faserstoffbahn.

Nachfolgend soll die Erfindung an drei Ausführungsbeispielen näher erläutert werden. In der beigefügten Zeichnung zeigt:
- Figur 1:: eine Zwangsführung 5 mit Druckluftdüse und Saugvorrichtung
- Figur 2:: eine Zwangsführung 5 mit Bürste und
- Figur 3:: eine Zwangsführung 5 mit Schaber.

Allen Beispielen ist gemeinsam, daß der Verlauf der Faserstoffbahn 1 nach dem Übergabebereich 2 zwischen den beiden mitlaufenden Elementen 3 und 4 optisch überwacht und ein falscher Verlauf nach dessen Erkennen über eine mechanische Zwangsführung 5 korrigiert wird. Dabei wird jedem Element 3, 4 zumindest ein optischer Sensor 6 zugeordnet, der über eine Steuereinheit 7 mit wenigstens einer Zwangsführung 5 verbunden ist.

Figur 1 zeigt hierzu die Übergabe der Faserstoffbahn 1 von dem Element 3 in Form eines Metallbandes an das Element 4 in Form eines Filzes. Sollten dabei die Sensoren 6 erkennen, daß die Faserstoffbahn 1 nach dem Übergabebereich 2 nicht mit dem Filz mitläuft, so aktiviert die Steuereinheit 7 die mechanischen Zwangsführungen 5. Diese Zwangsführungen 5 sind hier als auf die übergebende Oberfläche des Elementes 3 gerichtete Druckluftdüse und als hinter dem übemehmenden, luftdurchlässigen Filz angeordnete Saugvorrichtung ausgeführt.

In Figur 2 erfolgt die Übergabe der Faserstoffbahn vom Element 3 in Form eines Bandes an das Element 4 in Form eines Siebes. Falls die Faserstoffbahn 1 nach dem Übergabebereich 2 nicht dem Sieb folgt, erfolgt die Aktivierung der Zwangsführung 5, die hier als Bürste ausgebildet ist. Diese Bürste wird dabei gegen das Band gedrückt und entgegen dessen Laufrichtung angetrieben.

Die in Figur 3 dargestellte Anordnung zeigt die Übergabe von einem Element 3 in Form einer Walze an ein Element 4 in Form eines Filzes. Die aktivierbare Zwangsführung 5 ist hier als Schaber ausgeführt, der bei Bedarf gegen die Oberfläche der Walze gedrückt wird.

Die Sensoren 6 sowie die mechanischen Zwangsführungen 5 erstrecken sich im allgemeinen quer über die gesamte Breite der Faserstoffbahn 1, wobei es natürlich auch möglich ist an nur einem Element 3, 4, vorzugsweise dem übernehmenden Element 4 Sensoren vorzusehen. Des weiteren können die verschiedenen Zwangsführungen 5 je nach Bedarf und Oberflächenbeschaffenheit der Elemente 3, 4 miteinander kombiniert werden. Auch die hier beschriebenen, an der Übergabe beteiligten Elemente 3, 4 stellen nur eine Auswahl von vielen Möglichkeiten dar.

Durch die Deaktivierung der Zwangsführungen 5 bei dem richtigen Verlauf der Faserstoffbahn 1 wird im Falle der Druckluftdüsen sowie Saugvorrichtungen erheblich Energie gespart und bezüglich der Bürsten und Schaber die Oberfläche des übergebenden Elementes 3 geschont. Zur Zwangsführung kann ergänzend oder für sich allein auch die elektrostatische Abstoßung bzw. Anziehung ausgenutzt werden.

## Patentansprüche

1. Verfahren zur Bahnführung einer Faserstoffbahn, insbesondere in Maschinen zur Herstellung und/oder Veredelung von Faserstoffbahnen (1) wie Papier-, Karton- oder
Tissuebahnen angewendet, wobei die Faserstoffbahn (1) in einem Übergabebereich (2) zwischen zwei mitlaufenden, auf jeweils einer anderen Seite der Faserstoffbahn (1) angeordneten Elementen (3, 4) übergeben wird, **dadurch gekennzeichnet, daß** der Verlauf der Faserstoffbahn (1) nach dem Übergabebereich (2) überwacht und ein falscher Verlauf korrigiert wird.

2. Verfahren nach Anspruch 1, **dadurch gekennzeichnet, daß**
der Verlauf der Faserstoffbahn (1) optisch erfaßt wird.

3. Verfahren nach Anspruch 1 oder 2, **dadurch gekennzeichnet, daß**
nach dem Erkennen eines falschen Verlaufes der Faserstoffbahn (1) eine mechanische Zwangsführung (5) aktiviert wird.

4. Vorrichtung zur Durchführung des Verfahrens nach einem der vorhergehenden Ansprüche, **dadurch gekennzeichnet, daß**
zumindest ein, vorzugsweise optische Signale erfassender Sensor (6) den Verlauf der Faserstoffbahn (1) nach dem Übergabebereich (2) erfaßt, wobei der Sensor (6) über eine Steuereinheit (7) mit zumindest einer, von ihm aktivierbaren mechanischen Zwangsführung (5) verbunden ist.

5. Vorrichtung nach Anspruch 4, **dadurch gekennzeichnet, daß**
die mechanische Zwangsführung (5) als auf die Oberfläche des übergebenden Elementes (3) steuerbar einwirkender Schaber und/oder Bürste und/oder Druckluftdüse ausgebildet ist.

6. Vorrichtung nach Anspruch 4 oder 5, **dadurch gekennzeichnet, daß**
die mechanische Zwangsführung (5) als auf die Oberfläche des übernehmenden, luftdurchlässigen Elements (4) steuerbar einwirkende Saugvorrichtung ausgebildet ist.

7. Vorrichtung nach einem der Ansprüche 4 bis 6, **dadurch gekennzeichnet, daß**
die Elemente (3, 4) die Form von mitlaufenden Bändern, Filzen, Sieben oder von rotierenden Walzen haben.

8. Vorrichtung nach einem der Ansprüche 4 bis 7, **dadurch gekennzeichnet, daß**
die Übergabe zwischen verschiedenen Elementen (3, 4) erfolgt.

## Claims

1. Method of guiding a fibrous web, used in particular in machines for the production and/or finishing of fibrous webs (1) such as paper, board or tissue webs, the fibrous web (1) being transferred in a transfer area (2) between two co-running elements (3, 4) in each case arranged on a different side of the fibrous web (1), **characterized in that** the course of the fibrous web (1) downstream of the transfer area (2) is monitored, and a wrong course is corrected.

2. Method according to Claim 1, **characterized in that** the course of the fibrous web (1) is detected optically.

3. Method according to Claim 1 or 2, **characterized in that** following the detection of a wrong course of the fibrous web (1), a mechanical forcible guiding means (5) is activated.

4. Apparatus for implementing the method according to one of the preceding claims, **characterized in that** at least one sensor (6), preferably detecting optical signals, detects the course of the fibrous web (1) downstream of the transfer area (2), the sensor (6) being connected via a control unit (7) to at least one mechanical forcible guiding means (5) that can be activated by the said sensor.

5. Apparatus according to Claim 4, **characterized in that** the mechanical forcible guiding means (5) is constructed as a scraper and/or brush and/or compressed-air nozzle acting in a manner which can be controlled on the surface of the transferring element (3).

6. Apparatus according to Claim 4 or 5, **characterized in that** the mechanical forcible guiding means (5) is constructed as a suction device acting in a manner which can be controlled on the surface of the accepting, air-permeable element (4).

7. Apparatus according to one of Claims 4 to 6, **characterized in that** the elements (3, 4) have the form of co-running belts, felts, fabrics or of rotating rolls.

8. Apparatus according to one of Claims 4 to 7, **characterized in that** the transfer is made between different elements (3, 4).

## Revendications

1. Procédé pour le guidage d'une bande de matière fibreuse, en particulier dans des machines de fabrication et/ou de perfectionnement de bandes de matière fibreuse (1) comme des bandes de papier, de carton ou de tissu, dans lequel la bande de matière fibreuse (1) est transférée dans une zone de transfert (2) entre deux éléments (3, 4) entraînés en même temps, disposés chacun d'un autre côté de la bande de matière fibreuse (1), **caractérisé en ce que** la progression de la bande de matière fibreuse (1) après la zone de transfert (2) est surveillée et une progression erronnée est corrigée.

2. Procédé selon la revendication 1, **caractérisé en ce que** la progression de la bande de matière fibreuse (1) est détectée optiquement.

3. Procédé selon la revendication 1 ou 2, **caractérisé en ce qu**'après la détection d'une progression erronnée de la bande de matière fibreuse (1), un guidage forcé mécanique (5) est activé.

4. Dispositif pour mettre en oeuvre le procédé selon l'une quelconque des revendications précédentes, **caractérisé en ce qu'**au moins un capteur (6) détectant de préférence des signaux optiques détecte la progression de la bande de matière fibreuse (1) après la zone de transfert (2), le capteur (6) étant connecté par le biais d'une unité de commande (7) à au moins un guidage forcé mécanique (5) qu'elle peut activer.

5. Dispositif selon la revendication 4, **caractérisé en ce que** le guidage forcé mécanique (5) est réalisé sous la forme d'une racle et/ou de brosses et/ou de buses d'air sous pression agissant de manière commandable sur la surface de l'élément de transfert (3).

6. Dispositif selon la revendication 4 ou 5, **caractérisé en ce que** le guidage forcé (5) est réalisé sous la forme d'un dispositif d'aspiration agissant de manière commandable sur la surface de l'élément (4) de transfert perméable à l'air.

7. Dispositif selon l'une quelconque des revendications 4 à 6, **caractérisé en ce que** les éléments (3, 4) ont la forme de bandes, feutres, tamis entraînés ou de cylindres rotatifs.

8. Dispositif selon l'une quelconque des revendications 4 à 7, **caractérisé en ce que** le transfert s'effectue entre différents éléments (3, 4).
